# EUROPÄISCHE PATENTSCHRIFT

(11) **EP 0 425 567 B1**
(45) Veröffentlichungstag und Bekanntmachung des Hinweises auf die Patenterteilung: **07.10.1992**
(21) Anmeldenummer: 89908693.8
(22) Anmeldetag: 08.07.1989
(51) Int. Cl.: F04B 7/00, F04B 15/02

(54) **ROHRWEICHE EINER ZWEIZYLINDER-DICKSTOFFPUMPE**
PIPE SHUNT FOR A TWO-CYLINDER PUMP FOR VISCOUS FLUIDS
DISPOSITIF TUBULAIRE DE SEPARATION POUR POMPES A DEUX CYLINDRES DE LIQUIDES EPAIS

(30) Priorität: 19.07.1988 DE 3824466
(43) Veröffentlichungstag der Anmeldung: 08.05.1991
(73) Patentinhaber: PUTZMEISTER-WERK MASCHINENFABRIK GMBH, 72631 Aichtal (DE)
(72) Erfinder: SCHLECHT, Karl, D-7000 Stuttgart 70 (DE); BENCKERT, Hartmut, D-7022 Leinfelden-Echterdingen (DE)
(74) Vertreter: Wolf, Eckhard, Dr.-Ing.
(86) Internationale Anmeldenummer: EP8900789
(87) Internationale Veröffentlichungsnummer: WO9001117

(56) Entgegenhaltungen:
- EP-A- 0 057 288
- DE-A- 2 921 735

## Beschreibung

Die Erfindung betrifft eine Rohrweiche einer Zweizylinder-Dickstoffpumpe mit einem vor einer zylinderseitigen Brillenplatte verschwenkbaren Schwenkrohr, mit einem auf dem brillenseitigen Ende des Schwenkrohrs axial verschiebbar angeordneten, mit Hilfe des hydrostatischen Innendrucks im Schwenkrohr gegen die Brillenplatte anpreßbaren Verschleißring und mit einem zwischen dem Schwenkrohr und dem Verschleißring angeordneten gummielastischen Ring, wobei der Verschleißring an seinem schwenkrohrseitigen Ende eine auf einer radial nach außen weisenden zylindrischen Zentrierfläche des Schwenkrohrs geführte, zusammen mit der Zentrierfläche einen Dichtspalt begrenzende Axialführungsfläche und an seinem brillenseitigen Ende einen von der Axialführungsfläche aus radial nach innen weisenden Ringansatz aufweist, dessen stirnseitige Außenfläche gegen die Brillenplatte anliegt und dessen dem gummielastischen Ring als axiales Widerlager dienende Innenfläche durch einen axialen, durch den gummielastischen Ring überbrückter., zum Rohrinneren hin offenen. Zwischenraum von der Stirnfläche des Schwenkrohrs getrennt ist und wobei das Schwenkrohr an seinem stirnseitigen Ende eine vorzugsweise die Gestalt einer Rechteckstufe aufweisende, zur Axialführungsfläche hin offene, den Dichtring innenseitig untergreifende Eindrehung aufweist.

Rohrweichen dieser Art, die einen selbsttätig hydrostatisch nachstellenden, als Automatikring bezeichneten Verschleißring tragen, sind bekannt (DE-C-26 14 895 und DE-A-31 03 321). Zur Aufnahme des gummielastischen Rings sind im Falle der DE-A-31 03 321 einander zugewandte, die Enden des gummielastischen Rings untergreifende Ringeindrehungen sowohl im Schwenkrohr als auch im Verschleißring vorgesehen. In den Bereich der Ringeindrehungen kann abrassives Material eindringen und den gummielastischen Ring hinterwandern. Auf der Seite des Schwenkrohrs kann dieses Material zum Radialspalt zwischen Verschleißring und Schwenkrohr gelangen und durch den Radialspalt hindurch nach außen austreten, während das in die Hinterdrehung zwischen Verschleißring und Dichtring eindringende Material bei der Druckentlastung nicht mehr nach dem Rohrinneren entweichen kann. Letzteres führt zu einer axialen Verspannung der Rohrweiche und damit zu einem schweren, verschleißfördernden Durchschalten. Hinzu kommt, daß die Hinterdrehung allmählich mit dem erhärtenden Material ausgefüllt wird, so daß der elastische Dichtring bei zunehmendem Verschleiß und zunehmender Axialluft nach dem Rohrinneren gezogen werden und dabei verloren gehen kann. Dies ist besonders dann der Fall, wenn die Dickstoffpumpe bei der Rückwärtsförderung Vakuum zieht. Auch die axiale Relativbewegung zwischen dem Schwenkrohr und dem Verschleißrohr, wie sie vor allem bei der Förderung unter Hochdruck auftritt, kann dort unter der Einwirkung des nach außen dringenden erhärtenden Materials zu einem frühzeitigen Verschleiß führen. Die genannte Axialbewegung beträgt bei dem zyklischen Druckanstieg je nach Elastizität des umgebenden Pumpengehäuses zwischen 1 und 3 mm.

Ausgehend hiervon liegt der Erfindung die Aufgabe zugrunde, eine Rohrweiche für Zweizylinder-Dickstoffpumpen der eingangs angegebenen Art zu schaffen, die eine zuverlässige Abdichtung gegen Materialaustritt und eine verschleißarme Axialführung zwischen Verschleißring und Rohrweiche gewährleistet.

Zur Lösung dieser Aufgabe werden die im Patentanspruch 1 angegebenen Merkmale vorgeschlagen. Vorteilhafte Ausgestaltungen und Weiterbildungen des Erfindungsgedankens ergeben sich aus den abhängigen Ansprüchen.

Im praktischen Betrieb ist es besonders wichtig, daß beim Durchschalten der Rohrweiche und Einklemmen von Feststoffteilchen, wie Steine und dergleichen, zwischen dem Verschleißring und der Brille der Verschleißring sowohl in axialer als auch in radialer Richtung etwas nachfedern und dazuhin leicht ankippen kann. Weiter muß dafür gesorgt werden, daß das abrassive Material möglichst nicht zum Dichtspalt gelangen und sich im Bereich des Dichtringes ablagern und dort nach dem Aushärten allmählich aufwachsen kann. Um dies zu erreichen, wird gemäß der Erfindung vorgeschlagen, daß die Innenfläche des am Verschleißring angeformten Ringansatzes in seinem dem gummielastischen Ring als axiales Widerlager dienenden Bereich zum Rohrinneren hin stufenfrei ausgebildet ist und daß die Eindrehung im Schwenkrohr den gummmielastischen Ring über mindestens ein Drittel, vorzugsweise über mehr als die Hälfte oder gar zwei Drittel seiner axialen Ausdehnung untergreift. Der gummielastische Ring liegt dabei mit seiner radialen Außenfläche unter Ausübung einer Axialführungsfunktion, gegen den die Eindrehung überbrückenden Teil der Axialführungsfläche des Verschleißrings und mit seiner vorderen Stirnfläche gegen die axiale Innenfläche des am Verschleißring angeordneten Ringansatzes an. Weiter stützt sich der gummielastische Ring mit seiner radialen Innenfläche unter Überbrückung des stirnseitigen Zwischenraums zwischen Schwenkrohr und Ringansatz gegen die radiale Begrenzungsfläche der Eindrehung und mit seiner rückwärtigen Stirnfläche gegen die axiale Begrenzungsfläche der Eindrehung des Schwenkrohres ab.

Bei Druckbeaufschlagung bewirkt die erfindungsgemäße Anordnung, daß das vom Rohrinneren in den Zwischenraum gelangende, zur Erhärtung neigende Fördergut unter druckelastischer Verformung in den gummielastischen Ring im Bereich seiner brillenseitigen Stirnseite eindrückt. Dadurch wird der elastische Ring in seinem rückwärtigen Teil fest gegen den Dichtspalt im Bereich der axialen Führungsfläche zwischen Verschleißring und Schwenkrohr angedrückt. Auch wenn das Material erhärtet, kann dabei die Rohrweiche bei Druckentlastung durch die elastische Verformung des elastischen Ringes wieder in Richtung zur Brillenplatte zurückfedern. Um die Verformungsmöglichkeit des elastischen Ringes zu gewährleisten, verbleibt zwischen der Stirnseite des Schwenkrohrs und der dieser zugewandten Innenfläche des Ringansatzes am Verschleißring ein Spalt. Um den Fördergutzutritt zum hydrostatisch dichtenden elastischen Ring zu verbessern, können an der Stirnseite des Schwenkrohrs darüber hinaus radial durchgehende axial offene Nuten angeordnet werden, die nur etwa 1 bis 2 mm tief sein müssen. Eine weitere Möglichkeit der Nachfederung im vorbeschriebenen Sinne und des Zutritts von Fördergut zum Zwecke der hydrastatischen Belastung kann dadurch erzielt werden, daß an dem elastischen Ring nach dem Rohrinneren weisende Fasen oder vorzugsweise keilförmige Ringnuten angeordnet werden. Wenn die Fasen oder Ringnuten an beiden Enden vorgesehen sind, kann der Dichtring richtungsunabhängig eingelegt und im Verschleißfalle gewendet und damit seine Lebensdauer verdoppelt werden. Die beidseitige Anfasung führt außerdem zu einer Vergrößerung des Nachfederungsvolumens.

Um bei etwas größerem Spalt zwischen dem Verschleißring und dem Schwenkrohr ein zu starkes Verpressen des elastischen Rings beim mechanischen Nachstellen der Rohrweiche zu verhindern, kann das Schwenkrohr am rückwärtigen Ende der zylindrischen Axialführungsfläche mit einem Stufenanschlag für den Verschleißring versehen werden, der dafür sorgt, daß der Spalt auch bei angeschlagenem Verschleißring offen bleibt.

Um bei bestimmten Fördergütern eine sichere Axialabdichtung zu erreichen oder diese zu verbessern, kann in dem dem Schwenkrohr gegenüberliegenden Teil der Axialführungsfläche des Verschleißrings oder in dem dem Verschleißring gegenüberliegenden Teil der Axialführungsfläche des Schwenkrohrs eine Ringnut zur Aufnahme eines O-Ringes ausgespart werden.

Vorteilhafterweise ist der Durchmesser der axialen Führungsfläche des Verschleißringes größer als der Wirkdurchmesser oder sogar größer als der stirnseitige Außendurchmesser des Ringansatzes, mit welchem der Verschleißring an der Brillenplatte anliegt. Besonders vorteilhaft ist es, wenn die mit dem hydrostatischen Druck beaufschlagten Ringflächen des Verschleißrings so ausgebildet sind, daß der Wirkdurchmesser der zwischen der Rohrweiche und dem Verschleißring in anpressender Richtung wirkenden Kraft größer ist als der Wirkdurchmesser der zwischen der Brillenplatte und dem Verschleißring in abhebender Richtung wirkenden Kraft.

Im folgenden wird die Erfindung anhand einiger in der Zeichnung in schematischer Weise dargestellter Ausführungsbeispiele näher erläutert. Es zeigen
Fig. 1a einen Längsschnitt durch das zylinderseitige Ende einer Rohrweiche einer Zweizylinder-Dickstoffpumpe;
Fig. 1b eine Darstellung der unter der Einwirkung des hydrostatischen Drucks auf den Verschleißring wirkenden Kräfte beim Ausführungsbeispiel nach Fig. 1a;
Fig. 2 ein abgewandeltes Ausführungsbeispiel einer Rohrweiche in einer der Fig. 1a entsprechenden Darstellung;
Fig. 3 ein weiteres abgewandeltes Ausführungsbeispiel der Rohrweiche in einer der Fig. 2 entsprechenden Darstellung.

Die in der Zeichnung ausschnittsweise dargestellte Rohrweiche ist für eine Zweizylinder-Dickstoffpumpe bestimmt, deren nicht dargestellte Förderzylinder an ihren MÜdungen auf der Seite eines Materialaufgabebehälters durch eine auswechselbare Brillenplatte 5 abgedeckt sind. Auf der Seite des Materialaufgabebehälters ist ein Schwenkrohr 2 mit seiner Stirnseite vor der Brillenplatte 5 um ein horizontale Achse so hin- und herverschwenkbar angeordnet, daß ihre Öffnung 20 abwechselnd vor die eine oder andere der beiden Öfnungen 4 der Brillenplatte 5 gelangt und die andere Öffnung 4 zum Materialaufgabebehälter freigibt. An seinem der Brillenplatte gegenüberliegenden Ende mündet das Schwenkrohr 2 in eine nicht dargestellte Förderleitung. Für den druckdichten stirnseitigen Anschluß der Rohrweiche an die Brillenplatte 5 ist auf der zylindrischen Führungs- und Zentrierfläche 7 des Schuenkrohrs 2 ein Verschleißring 1 mit seiner zylindrischen Axialführungsfläche 21 axial verschiebbar gelagert. An seinem stirnseitigen Ende weist der Verschleißring 1 einen radial nach innen weisenden Ringansatz 22 auf, dessen äußere Stirnfläche 23 gegen die Oberfläche 24 der Brillenplatte 5 anliegt und dessen ringförmige Innenfläche 17 der Stirnfläche 16 des Schwenkrohrs 2 gegenüberliegt.

Im Bereich des stirnseitigen Endes des Schwenkrohrs 2 befindet sich eine rechteckige Stufeneindrehung 6, durch die der Außendurchmesser 7 des Schwenkrohrs auf den Außendurchmesser 8 verkleinert wird. Dadurch ergibt sich zwischen dem stirnseitigen Ende des Schwenkrohrs 2 und den benachbarten Innenflächen des Verschleißrings 1 ein im Querschnitt rechteckiger Ringraum, in welchem ein gummielastischer Ring 3 unter Vorspannung angeordnet ist. Der Ring 3 liegt mit seiner radialen Innenfläche gegen die radialen Begrenzungsfläche 8 und mit seiner rückwärtigen Stirnfläche 12′ gegen die axiale Stufe 6 der Eindrehung in der Rohrweiche 2 an, während er mit seiner radialen Außenfläche gegen den die Eindrehung überbrückenden Teil der Axialführungsfläche 21 des Verschleißrings 1 und mit seiner vorderen Stirnfläche 12 gegen den radial außenliegenden Teil der inneren Ringfläche 17 des Verschleißrings 1 anliegt. Die Stirnfläche 16 des Schwenkrohrs 2 ist durch radial durchgehende, axial offene Nuten 11 oder einen Ringspalt 18 von der Innenfläche 17 des Verschleißrings 1 getrennt, so daß das unter Druck durch das Schwenkrohr 2 geförderte dickflüssige Fördergut von innen her unmittelbar zu dem die Nuten 11 bzw. den Spalt 18 überbrückenden Teil des elastischen Rings 3 gelangen kann. Im Falle der Fig. 1a schlägt das Schwenkrohr 2 mit der Oberkante der Nuten 11 im Bereich der Innenfläche 17 gegen den Verschleißring 1 an, während im Falle der Fig. 2 und 3 im rückwärtigen Bereich des Schwenkrohrs 2 eine Stufe 15 als Begrenzungsanschlag für den Verschleißring 1 vorgesehen ist. Bei Druckbeaufschlagung wird das dickflüssige Fördergut durch die Nuten 11 bzw. den Ringspalt 18 hindurch gegen den gummielastischen Ring 3 gepreßt und baut im Ring 3 einen Druck auf, der den hinteren Dichtspalt im Bereich des Zentrierdurchmessers 7 fest verschließt. Um die Nachfederungseigenschaften des Rings 3 zu verbessern, können auf der Innenseite des Rings 3 an beiden Enden Fasen 25 (Fig. 2) oder keilförmige Ringnuten 26 (Fig. 3) vorgesehen werden. Durch die beidseitige Anbringung der Fasen 25 bzw. Ringnuten 26 wird einmal das Nachfederungsvolumen des elastischen Rings 3 vergrößert und zum anderen die Möglichkeit geboten, den Ring 3 im Verschleißfalle umzudrehen und damit seine Lebensdauer zu verdoppeln. Zur Verbesserung der Axialdichtung ist im Falle der Fig. 1a am hinteren Ende des Verschleißrings 1 eine Ringnut 14 zur Aufnahme eines O-Rings 27 angeordnet.

Der gummielastische Ring 3 mit seinem im wesentlichen rechteckigen Querschnitt übernimmt neben einer Dichtfunktion aufgrund seiner Varspannung zusätzlich die Funktion einer automatischen Nachführung des Verschleißrings 1 im Verschleißfalle. Außerdem stellt seine radiale Außenfläche eine Verlängerung der axialen Führungs- und Zentrierfläche 21 dar. Wenn - wie bei den gezeigten Ausführungsbeispielen - die axiale Ausdehnung des Rings 3 mindestens das Doppelte, vorzugsweise ein Mehrfaches der axialen Ausdehnung der Führungs- und Zentrierfläche 21 auf dem Schwenkrohr 2 beträgt, so besteht innerhalb des notwendigerweise vorhandenen Spiels zwischen dem Verschleißring 1 und dem Schwenkrohr 2 im Bereich der Zentrierfläche 21 die Möglichkeit, daß der Verschleißring 1 aufgrund der elastischen Eigenschaften des Rings 3 leicht ankippen kann, wenn Feststoffteilchen in den Spaltbereich zwischen den Anlageflächen 23 und 24 des Verschleißrings 1 und der Brillenplatte 5 gelangen. Dadurch ergibt sich eine erhebliche Verschleißminderung und somit eine höhere Lebensdauer des Verschleißrings 1 und der Brillenplatte 5.

Wie aus Fig. 1b zu ersehen ist, sind die mit dem hydrostatischen Druck beaufschlagten Ringflächen 23 und 17 des Verschleißrings 1 so angeordnet und ausgebildet, daß die in anpressender Richtung wirkende Kraft 31 größer als die abhebende Kraft 30 ist. Hinzu kommt, daß der Wirkdurchmesser 10 der zwischen dem Schwenkrohr 2 und dem Verschleißring 1 in anpressender Richtung wirkenden Kraft 31 größer ist, als der Wirkdurchmesser 9 der zwischen der Brillenplatte 5 und dem Verschleißring 1 in abhebender Richtung wirkenden Kraft 30. Weiter ist der axiale Führungs- und Zentrierdurchmesser 7 des Verschleißrings 1 größer als der Wirkdurchmesser 9, mit welchem der Verschleißring 1 an der Brillenplatte 5 anliegt und sogar größer als der stirnseitige Außendurchmesser des Ringansatzes 22, mit welchem der Verschleißring 1 an der Brillenplatte 5 anliegt.

## Patentansprüche

1. Rohrweiche einer Zweizylinder-Dickstoffpumpe mit einem vor einer zylinderseitigen Brillenplatte (5) verschwenkbaren Schwenkrohr (2), mit einem auf dem brillenseitigen Ende des Schwenkgrohrs (2) axial verschiebbar angeordneten, mit Hilfe des hydrostatischen Innendrucks im Schwenkrohr (2) gegen die Brillenplatte (5) anpreßbaren Verschleißring (9) und mit einem zwischen dem Schwenkrohr und dem Verschleißring angeordneten gummielastischen Ring (3), wobei der Verschleißring an seinem schwenkrohrseitigen Ende eine auf einer radial nach außen weisenden zylindrischen Zentrierfläche des Schwenkrohrs geführte, zusammen mit der Zentrierfläche einen Dichtspalt begrenzende Axialführungsfläche und an seinem brillenseitigen Ende einen von der Axialführungsfläche aus radial nach innen weisenden Ringansatz (22) aufweist, dessen stirnseitige Außenfläche gegen die Brillenplatte anliegt und dessen dem gummielastischen Ring (3) als axiales Winderlager dienende Innenfläche durch einen axialen, durch den gummielastischen Ring überbrückten, zum Rohrinneren hin offenen Zwischenraum von der Stirnfläche des Schwenkrohrs (2) getrennt ist und wobei das Schwenkrohr (2) an seinem stirnseitigen Ende eine vorzugsweïse die Gestalt einer Rechteckstufe aufweisende, zur Axialführungsfläche hin offene, den Dichtring innenseitig untergreifende Eindrehung aufweist, **dadurch gekennzeichnet**, daß der Ringansatz (22) im Bereich seiner dem gummielastischen Ring (3) als axiales Widerlager dienenden Innenfläche (17) zum Rohrinneren hin stufenfrei ausgebildet ist, und daß die Eindrehung (6,8) im Schwenkrohr (2) den gummielastischen Ring (3) über mindestens ein Drittel seiner axialen Ausdehnung untergreift.

2. Rohrweiche nach Anspruch 1, **dadurch gekennzeichnet**, daß die Eindrehung (6,8) im Schwenkrohr den gummielastischen Ring (3) über mindestens die Hälfte, vorzugsweise mindestens zwei Drittel seiner axialen Ausdehnung untergreift.

3. Rohrweiche nach Anspruch 1 oder 2, **dadurch gekennzeichnet**, daß am stirnseitigen Ende des Schwenkrohrs (2) radial durchgehende, axial offene Nuten (11) angeordnet sind, deren Oberkanten einen stirnseitigen Anschlag des Schwenkrohrs (2) gegen den Ringansatz (22) des Verschleißrings (1) bilden.

4. Rohrweiche nach einem der Ansprüche 1 bis 3, **dadurch gekennzeichnet**, daß das Schwenkrohr (2) am rückwärtigen Ende seiner zylindrischen Führungsund Zentrierfläche (7) einen Stufenanschlag (15) für den Verschleißring (1) aufweist und daß der Zwischenraum (18) zwischen dem Ringansatz (22) des Verschleißrings (1) und der Stirnfläche (16) des Schwenkrohrs (2) bei anschlagendem Verschleißring (1) offen bleibt.

5. Rohrweiche nach einem der Ansprüche 1 bis 4, **dadurch gekennzeichnet**, daß in dem dem Schwenkrohr (2) gegenüberliegenden Teil der Axialführungsfläche (21) des Verschleißrings (1) oder in dem dem Verschleißring (1) gegenüberliegenden Teil der axialen Führungs- und Zentrierfläche (7) des Schwenkrohrs (2) eine Ringnut (14) zur Aufnahme eines O-Rings (27) ausgespart ist.

6. Rohrweiche nach einem der Ansprüche 1 bis 5, **dadurch gekennzeichnet**, daß der Durchmesser (7) der axialen Führungsfläche (21) des Verschleißrings (1) größer ist als der Wirkdurchmesser (9) mit welchem der Verschleißring (1) an der Brillenplatte anliegt.

7. Rohrweiche nach einem der Ansprüche 1 bis 6, **dadurch gekennzeichnet**, daß der Durchmesser (7) der axialen Führungsfläche (21) des Verschleißrings (1) größer ist als der stirnseitige Außendurchmesser des Ringansatzes (22), mit welchem der Verschleißring (1) an der Brillenplatte (5) anliegt.

8. Rohrweiche nach einem der Ansprüche 1 bis 7, **dadurch gekennzeichnet**, daß die mit dem hydrostatischen Druck beaufschlagten Ringflächen (23,17) des Verschleißrings (1) so ausgebildet sind, daß der Wirkdurchmesser (10) der zwischen dem Schwenkrohr (2) und dem Verschleißring (1) in anpressender Richtung wirkenden Kraft (31) größer ist als der Wirkdurchmesser (9), der zwischen der Brillenplatte (5) und dem Verschleißring (1) in abhebender Richtung wirkenden Kraft (30).

9. Rohrweiche nach einem der Ansprüche 1 bis 8, **dadurch gekennzeichnet**, daß die Längserstreckung der axialen Führungsfläche im Bereich des gummielastischen Rings (3) mindestens doppelt so groß ist wie die der axialen Führungs- und Zentrierfläche (7) im Bereich des Schwenkrohrs (2).

10. Rohrweiche nach einem der Ansprüche 3 bis 9, **dadurch gekennzeichnet**, daß der gummielastische Ring (3) an seinem den Ringspalt (13) bzw. die Nuten (11) überbrückenden Ende eine radial innenliegende Fase (25) oder keilförmige Ringnut (26) aufweist.

11. Rohrweiche nach Anspruch 10, **dadurch gekennzeichnet**, daß der gummielastische Ring (3) an beiden Enden je eine radial innenliegende Fase (25) oder keilförmige Ringnut (26) aufweist.

## Claims

1: Pipe shunt for a two-cylinder pump for viscous fluids having a pivot pipe (2) pivotable in front of a goggle plate (5) on the cylinder, having a wearing ring (1) displaceably arranged on the goggle end of the pivot pipe (2) and pressed against the goggle plate (5) by means of the hydrostatic internal pressure within the pivot pipe (2), and with a rubber-elastic ring (3) arranged between the pivot pipe and the wearing ring, in which respect the wearing ring comprises at its end near the pivot pipe an axial guide surface, which is guided on a radially outward facing cylindrical centring surface of the pivot pipe and together with the centring surface defines a sealing gap, and at its goggle end an annular seat (22), which faces from the axial guide surface radially inwards and the front-end exterior surface of which abuts the goggle plate and the inside surface serving as axial abutment of the rubber-elastic ring (3) is separated from the end surface of the pivot pipe (2) by an axial intermediate space, which is bridged by the rubber-elastic ring and open towards the pipe interior, and whereby the pivot pipe (2) has at its front end a recess which internally reaches underneath the sealing ring, preferably in the shape of a rectangular step and open towards the axial guide surface **characterised in that** the annular seat (22) is arranged step-free towards the pipe interior in the region of its inside surface (17) serving as abutment of the rubber-elastic ring (3), and that the seat (6, 8) in the pivot pipe (2) reaches underneath the rubber-elastic ring (3) over at least one third of its axial extent.

2: Pipe shunt according to claim 1, **characterised in that** the seat (6, 8) in the pivot pipe reaches underneath the rubber-elastic ring (3) over at least half, preferably at least two thirds of its axial extent.

3: Pipe shunt according to claim 1 or 2, **characterised in that** radially passing, axially open grooves (11) are arranged at the frontal end of the pivot pipe (2), the upper edges of which form a front-ended abutment of the pivot pipe (2) against the annular seat (22) of the wearing ring (1).

4: Pipe shunt according to one of claims 1 to 3, **characterised in that** the pivot pipe (2) has at the rear end of its cylindrical guide and centring surface (7) a stepped abutment (15) for the wearing ring (1), and that the gap (10) between the annular seat (22) of the wearing ring (1) and the end surface (16) of the pivot pipe (2) remains open with the wearing ring (1) abutting.

5: Pipe shunt according to one of claims 1 to 4, **characterised in that** an annular groove (14) for receiving an O-ring (27) is recessed in the portion of the axial guide surface (21) of the wearing ring (1) opposite the pivot pipe (2), or in the portion of the axial guide and centring surface (7) of the pivot pipe (2) opposite the wearing ring (1).

6: Pipe shunt according to one of claims 1 to 5, **characterised in that** the diameter (7) of the axial guide surface (21) of the wearing ring (1) is larger than the effective diameter (9) with which the wearing ring (1) abuts the goggle plate.

7: Pipe shunt according to one of claims 1 to 6, **characterised in that** the diameter (7) of the axial guide surface (21) of the wearing ring (1) is larger than the front-sided outside diameter of the annular seat (22) with which the wearing ring (1) abuts the goggle plate (5).

8: Pipe shunt according to claims 1 to 7, **characterised in that** the hydrostatically pressurised annular surfaces (23, 17) of the wearing ring (1) are arranged so that the effective diameter (10̸) of the force (31) acting in the press-on direction on the pivot pipe (2) and the wearing ring (1) is greater than the effective diameter (9) of the force (30̸) acting in the lift-off direction between the goggle plate (5) and the wearing ring (1).

9: Pipe shunt according to one of claims 1 to 8, **characterised in that** the longitudinal extent of the axial guide surface in the region of the rubber-elastic ring (3) is at least twice as that of the axial guide and centring surface (7) in the region of the pivot pipe (2).

10̸: Pipe shunt according to one of claims 3 to 9, **characterised in that** the rubber-elastic ring (3) has at its end bridging the annular gap (13) or the grooves (11) respectively a radially internal chamfer (25) or wedge-shaped annular groove (26) at

11: Pipe shunt according to claim 10̸, **characterised in that** the rubber-elastic ring (3) has a respective radially internal chamfer (25) or wedge-shaped annular groove (26) on both ends.

## Revendications

1 - Conduit de dérivation, ou by-pass, d'une pompe à deux cylindres pour liquides épais, comprenant un tube basculant (2) susceptible de basculer devant une plaque à deux ouvertures (5) côté cylindres, une bague d'usure (1) montée de manière axialement déplaçable sur l'extrémité, côté plaque à deux ouvertures, du tube basculant (2) et pouvant être appuyée contre la plaque à deux ouvertures (5) à l'aide de la pression hydrostatique interne dans le tube basculant (2), et une bague élastique (3) en caoutchouc ou analogue montée entre le tube basculant et la bague d'usure, la bague d'usure présentant, d'une part, à son extrémité côté tube basculant une surface de guidage axiale qui, guidée sur une surface de centrage cylindrique du tube basculant orientée radialement vers l'extérieur, limite conjointement avec la surface de centrage une fente d'étanchéité et, d'autre part, à son extrémité côté plaque à deux ouvertures, un prolongement annulaire (22) s'étendant à partir de la surface de guidage axiale radialement vers l'intérieur et dont la surface frontale extérieure prend appui contre la plaque à deux ouvertures et dont la surface interieure servant de butée axiale à la bague élastique (3) est séparée de la face frontale du tube basculant (2) par un intervalle axial franchi par la bague élastique et ouvert vers l'intérieur du tube, tandis que le tube basculant (2) présente à son extrémité frontale un évidement obtenu par tournage et qui, présentant de préférence la forme d'un gradin rectangulaire, est ouvert en direction de la surface de guidage axiale et s'engage du côté intérieur sous la bague d'étanchéité élastique, caractérisé en ce que le prolongement annulaire (22) est réalisé, dans la région de sa surface intérieure (17) servant de butée axiale à la bague élastique (3), de façon à être exempt de gradin en direction de l'intérieur du tube et en ce que l'évidement (6, 8) obtenu par tournage dans le tube basculant (2) s'engage sous la bague élastique (3) sur au moins un tiers de son étendue axiale.

2 - Conduit de dérivation selon la revendication 1, caractérisé en ce que l'évidement (6, 8) dans le tube basculant s'engage sous la bague élastique (3) sur au moins la moitié et, de préférence, sur au moins les deux tiers de son étendue axiale.

3 - Conduit de dérivation selon la revendication 1 ou 2, caractérisé en ce qu'à l'extrémité frontale du tube basculant (2) sont disposées des rainures radialement continues et axialement ouvertes (11) dont les bords supérieurs forment une butée frontale du tube basculant (2) au contact du prolongement annulaire (22) de la bague d'usure (1).

4 - Conduit de dérivation selon l'une quelconque des revendications précédentes, caractérisé en ce que le tube basculant (2) présente à l'extrémité arrière de sa surface de guidage et de centrage cylindrique (7) une butée (15) en forme de gradin pour la bague d'usure (1) et en ce que l'intervalle (18) entre le prolongement annulaire (22) de la bague d'usure (1) et la face frontale (16) du tube basculant (2) reste ouvert lorsque la bague d'usure (1) est en contact avec la butée (15).

5 - Conduit de dérivation selon l'une quelconque des revendications précédentes, caractérisé en ce que dans la partie de la surface de guidage axiale (21) de la bague d'usure (1) qui se trouve en regard du tube basculant (2) ou dans la partie de la surface de guidage et de centrage axiale (7) du tube basculant (2) qui se trouve en regard de la bague d'usure (1) est ménagée une rainure annulaire (14) destinée à recevoir un joint torique (27).

6 - Conduit de dérivation selon l'une quelconque des revendications précédentes, caractérisé en ce que le diamètre (7) de la surface de guidage axiale (21) de la bague d'usure (1) est supérieur au diamètre actif (9) au moyen duquel la bague d'usure (1) prend appui contre la plaque à deux ouvertures (5).

7 - Conduit de dérivation selon l'une quelconque des revendications précédentes, caractérisé en ce que le diamètre (7) de la surface de guidage axiale (21) de la bague d'usure (1) est supérieur au diamètre frontal extérieur du prolongement annulaire (22) au moyen duquel la bague d'usure (1) prend appui contre la plaque à deux ouvertures (5).

8 - Conduit de dérivation selon l'une quelconque des revendications précédentes, caractérisé en ce que les surfaces annulaires (23, 17) de la bague d'usure (1) soumises à la pression hydrostatique sont réalisées de telle manière que le diamètre actif (10) de la force (31) s'exerçant entre le tube basculant (2) et la bague d'usure (1) dans le sens d'appui est supérieur au diamètre actif (9) de la force (30) s'exerçant entre la plaque à deux ouvertures (5) et la bague d'usure (1) dans le sens de soulèvement.

9 - Conduit de dérivation selon l'une quelconque des revendications précédentes, caractérisé en ce que l'étendue longitudinale de la surface de guidage axiale dans la région de la bague élastique (3) est au moins le double de celle de la surface de guidage et de centrage axiale (7) dans la région du tube basculant (2).

10 - Conduit de dérivation selon l'une quelconque des revendications 3 à 9, caractérisé en ce que la bague élastique (3) présente, à son extrémité franchissant l'intervalle, ou fente annulaire, (18) ou les rainures (11), un chanfrein (25) ou une rainure annulaire (26) en forme de coin disposé radialement à l'intérieur.

11 - Conduit de dérivation selon la revendication 10, caractérisé en ce que la bague élastique (3) présente à chacune de ses extrémités un chanfrein (25) ou une rainure annulaire (26) en forme de coin disposé radialement à l'intérieur.
